# EUROPÄISCHE PATENTSCHRIFT

(11) **EP 0 828 877 B1**
(45) Veröffentlichungstag und Bekanntmachung des Hinweises auf die Patenterteilung: **07.07.1999**
(21) Anmeldenummer: 96908998.6
(22) Anmeldetag: 26.04.1996
(51) Int. Cl.: D03D 41/00, D03J 1/00

(54) **REIHENFACHWEBMASCHINE MIT WEBROTOR**
SHED COURSE LOOM WITH WEAVING ROTOR
METIER A TISSER AVEC OUVERTURE DES FILS EN SERIE, DOTE D'UN ROTOR DE TISSAGE

(30) Priorität: 02.06.1995 CH 163395
(43) Veröffentlichungstag der Anmeldung: 18.03.1998
(73) Patentinhaber: SULZER RÜTI AG, CH-8630 Rüti (CH)
(72) Erfinder: STEINER, Alois, CH-8739 Rieden (CH); GRIMM, Peter, CH-8630 Rüti (CH); DIAZ, Antonio, CH-8625 Gossau (CH)
(74) Vertreter: Heubeck, Bernhard
(86) Internationale Anmeldenummer: CH9600155
(87) Internationale Veröffentlichungsnummer: WO9638610

(56) Entgegenhaltungen:
- EP-A- 0 012 253
- GB-A- 2 027 876
- US-A- 3 311 135
- US-A- 3 921 675

## Beschreibung

Die Erfindung handelt von einer Reihenfachwebmaschine mit einem Webrotor, der mit Einlege- und Anschlagkämmen bestückt ist, der mit den Einlegekämmen an seiner Peripherie Kettfäden von einer Einlegestation bis zu einem Anschlag in Form von Fächern durchkämmt, während in die Fächer Schussfäden aus einer Schussfadenaufbereitung eingespiesen werden, und der mit den Anschlagkämmen die eingetragenen Schüsse an den Anschlag vom gebildeten Gewebe anschlägt.

Eine Reihenfachwebmaschine mit einem Webrotor ist in der EP-A-0 012 253 gezeigt. Bei Reihenfachwebmaschinen besteht wie bei Webmaschinen allgemein das Problem vom Flug, der sich an unpassenden Orten sammelt und von dem so wenig wie möglich mit eingewebt werden sollte. Da bei einer Reihenfachwebmaschine die Fächer in Form von sich kreuzenden Kettfäden durchgekämmt werden und diese Kettfäden unter Vorspannung an den einzelnen Kämmen umgelenkt werden, während die Schussfäden eingetragen werden, entsteht Flug und Wärme im Einschussbereich zwischen Einlegestation und Anschlag.

Die Patentanmeldung EP-A-0 580 028 offenbart am Beispiel einer Spinnmaschine einen rohrförmigen Arbeitsraum für Textilmaschinen, in welchen Umgebungsluft eingeblasen wird, die an der Maschine aus dem Aufstellungsraum angesogen und konditioniert wurde, um auf eine Konditionierung des gesamten Aufstellungsraumes zu verzichten und die verbrauchte Luft nach ausserhalb zu führen. Der Nachteil einer solchen Anordnung ist, dass sie das Problem vom anfallenden Flug nur begrenzt lösen kann, da sich der Flug in allen möglichen Ecken, Nischen und Toträumen absetzt.

Es ist auch nicht vorstellbar, wie eine Webmaschine, bei der beim Schusseintrag grosse Luftmengen anfallen, nach dieser Idee gekapselt werden soll, und wie das Einweben von Flug verhindert werden kann.

Es ist daher Aufgabe der Erfindung, den in einer Reihenfachwebmaschine erzeugten Flug gezielt abzuführen.

Es ist eine weitere Aufgabe der Erfindung, die im Reihenfach erzeugte Wärme abzuführen.

Diese Aufgabe wird dadurch gelöst, dass der Webrotor im Bereich der Kämme in umlaufender Richtung von der Einlegestation bis unmittelbar an den Anschlag durch eine einen Ringkanal bildende Abdeckung abgedeckt ist und dass längs der Anschlagkante Absaugdüsen angebracht sind, die eingebrachte Luft mitsamt dem entstandenen Flug aus dem Ringkanal absaugen.

Der Vorteil dieser Anordnung besteht darin, dass in dem so erzeugten Ringkanal ein Unterdruck und eine kräftige Luftströmung in Drehrichtung gebildet wird, die durch die Bewegung der Kammreihen in Drehrichtung noch verstärkt wird. Flug der beim Durchkämmen der Fächer entsteht wird durch die Impulse von Einschussdüsen und Wanderfeldern, durch die Sogwirkung im Ringkanal sowie durch das leichte Auszentrifugieren in der rotierenden Strömung in den Ringkanal gebracht, wobei sich die Stösse beim Anschlagen der Schussfäden noch reibungsvermindernd an den Berührungspunkten zum Flug auswirken. Vorteilhafte Weiterbildungen der Erfindung sind durch die abhängigen Ansprüche gegeben. Dadurch, dass im Ringkanal eine mittlere Weite unter 25 mm zwischen Abdeckung und den höchsten Kammspitzen eingehalten wird, genügt eine noch tragbare Ansaugleistung der Ansaugdüsen, um die erforderliche Strömung im Ringkanal zu erzeugen. Ausserdem kann sich in der Luft mitgeführte Schlichte wegen der hohen Geschwindigkeiten nur bis zu einer geringen und unschädlichen Filmdicke absetzen.

Um den Schusseintrag nicht zu behindern und tiefe Drücke im Bereich der Schussfadenankunft beizubehalten, nimmt der Anteil an Düsenquerschnitt der Absaugdüsen pro Längeneinheit in Schussrichtung gesehen zu. Um den Flug auf der Seite der Schussankunft ohne Rückstau einzufangen, ist der Ringkanal ausserhalb der Kämme als ringförmiger Kanal mit einer zum Webrotor abgedichteten Stirnwand fortgesetzt und im Bereich der Schussankunft eine Zusatzabsaugdüse in der Stirnwand angebracht, die gleichzeitig die Schussfadenspitze streckt. Dies hat den Vorteil, dass Absaugströmung und Flug eine schraubenförmige Bewegung durchführen, während die Einschusseite am Ringkanal offen bleiben kann. Hingegen ist es vorteilhaft, im ringförmigen Kanal bei der Schussankunft hier nicht gezeigte Elemente wie Schussfadenwächter und Schneid- und Streckvorrichtung in Drehrichtung stromlinienförmig zu verkleiden, damit keine Ansammlungen von Flug entstehen können.

Da es aus Platzgründen schwierig ist grosse Absaugquerschnitte im Bereich des Anschlages unterzubringen, hat es sich als vorteilhaft erwiesen, die Absaugdüsen und ein ihnen gemeinsames Absaugrohr in der Abdeckung unterzubringen und die Abdeckung mit einer geführten Bewegung von einer Offenstellung in eine Arbeitsstellung zu bringen. Dabei ist es vorteilhaft, die Abdeckung als beweglichen Deckel soweit auszufahren, dass nicht nur der Einschussbereich am Webrotor zugänglich ist, sondern, dass auch andere funktionelle Elemente im Bereich des Anschlags, wie Breithalter und eventuelle Schussfadenwächter und Schussbruchbehebung zugänglich und demontierbar sind. Das gleiche gilt für Elemente im ringförmigen Kanal bei der Schussankunft wie z.B. für eine Schneid- und Streckvorrichtung.

Es lohnt sich auch an den Umfangpartien des Webrotors, die keine Fächer enthalten, eine Abdeckung mit geringem Abstand zu den Kammspitzen anzubringen, da so die Drehbewegung der Kämme bereits eine Ansammlung von Flug verhindert. Eine Schürze, die in Drehrichtung leicht streifen kann, bringt nicht nur den Abstand auf ein Minimum, sondern wirkt auch als Langzeitschmierung für die Kammspitzen, wenn sie beispielsweise aus Teflon ausgeführt ist. Dadurch, dass die flugerzeugenden Bereiche unter Unterdruck stehen und ständig aus diesem Unterdruckbereich ein Luftstrom von einem Sauggebläse abgesogen wird, kann ein grosser Anteil vom Flug eingefangen und über einen Filter im Luftstrom entsorgt werden.

Im Ringraum selbst wird durch die quasi-stationären Einschussdüsen und durch die quasi-stationären Wanderfelder ständig Druckluft eingebracht, so dass es zunächst widersinnig scheint, diesen Raum wegen der gegenseitigen Beeinflussung klein zu machen. Es hat sich jedoch gezeigt, dass es für eine gute Flugentsorgung notwendig ist, den Abstand zwischen den höchsten Kammspitzen und der Abdeckung vom Ringkanal unter 25 mm zu halten und die Absaugleistung gross zu halten, damit ausreichende Geschwindigkeiten der Luft in Absaugrichtung entstehen. Eine Zusatzabsaugdüse bei der Schussankunft und in Schussrichtung angeordnet hilft die Strömungsverhältnisse zu stabilisieren.

Da die abgesaugte Luft auch Reibungswärme vom Webrotor mitnimmt, lohnt es sich die Luft nach dem Sauggebläse mit der Kühlluft der Antriebe auf einen gemeinsamen Abluftkanal und aus dem Aufstellraum herauszuführen. Ebenso kann es vorteilhaft sein, die Kettfäden vor dem Einlegen mit einem Klimakanal an der Maschine zu konditionieren.

Im folgenden ist die Erfindung anhand von Ausführungsbeispielen dargestellt. Es zeigen:
- Fig. 1: schematisch einen Teil von einem Schnitt quer zur Achse eines Webrotors an einer Reihenfachwebmaschine, wobei eine abnehmbare Abdeckung mit dem Webrotor zwischen Einlegestation und Anschlag einen Ringkanal bildet;
- Fig. 2: schematisch einen Teil von einem Längsschnitt des Webrotors im Bereich der Schussankunft;
- Fig. 3: schematisch einen Schnitt durch eine Reihenfachwebmaschine quer zur Achse des Webrotors, aus dem der Lauf von Kettfäden und Tuch ersichtlich ist, und
- Fig. 4: schematisch den Lufthaushalt an einer Reihenfachwebmaschine mit einem Webrotor, der einen Ringkanal mit Absaugdüsen aufweist.

Die Beispiele zeigen am Webrotor einer Reihenfachwebmaschine eine Abdeckung, die mit dem Webrotor in umlaufender Richtung von einer Einlegestation bis zum Gewebeanschlag einen Ringkanal bildet, welcher in der umlaufenden Richtung und auf der Stirnseite bei der Schussankunft durch weitere Abdeckungen verschlossen ist. Längs der Anschlagkante sind Absaugdüsen angebracht, die so dimensioniert sind, dass sie trotz dem Lufteintrag von Einschuss- und Staffettendüsen einen Unterdruck und eine Strömung von der Einlegestation zum Anschlag erzeugen, die das Absetzen von Flug verhindert. Eine Zusatzabsaugdüse bei der Schussankunft, die in Schussrichtung angeordnet ist, stabilisiert zusätzlich die Strömungsverhältnisse im Ringkanal.

In Fig. 1 sind die äusserlich sichtbaren Elemente eines Webrotors 2 dargestellt, der mit Kammreihen 3 bestückt ist, die jeweils aus einem Einlegekamm 4 und einem Anschlagkamm 5 bestehen. Der Webrotor 2 dreht in Drehrichtung 20 um seine Achse 38 und taucht mit seinen Kämmen 4, 5 bei einer Einlegestation 6 in die Kettfäden 7 ein, welche von einer Reihe von Einlegeschienen 10 in die Kämme verteilt werden. Die parallel zu den Kämmen verlaufenden Einlegeschienen sind in Abständen durch schmale zwischen den Kettfäden 7 liegende Führungselemente 9 geführt, die ihrerseits über Tragarme 8 am Rahmen der Webmaschine abgestützt sind. Die Kämme 4, 5 kämmen die Kettfäden von der Einlegestation 6 bis zur Anschlagkante 13 in Form von wandernden Fächern 21 durch. Gleichzeitig werden Schussfäden 12 eingetragen, die jeweils vor dem Anschlagen die Schussankunft auf der anderen Rotorseite erreichen. Neben den nicht sichtbaren Einschussdüsen erzeugen Staffettendüsen 63 Wanderfelder 51 (Fig. 4) auf dem drehenden Rotor, die von aussen betrachtet quasi-stationär an Ort erzeugt sind.

Die Anschlagkämme 5 schieben die Schüsse 12 an das Fachende und schlagen sie am Anschlag 13 an, wobei das schon entstandene Gewebe 14 durch einen Stützbalken 15 und einen unter Vorspannung umlenkenden Breithalter 16 fixiert ist. Der Breithalter 16 ist seinerseits durch einen Längsholm 17 gestützt, welcher auch ein Abdeckblech 26 trägt, während die Kräfte am Stützbalken 15 und an einer Umlenkung 18 über Arme 19 zum Maschinengestell abgefangen sind. Mit einer Abdeckung 22, die als unabhängig entfernbarer Deckel 30 ausgeführt ist, wird ein Ringkanal 23 von der Einlegestation 6 bis zum Anschlag 13 zusammen mit dem Webrotor erzeugt, der am Anschlag 13 durch das Abdeckblech 26 und auf Seite der Schussankunft mit einer Stirnwand 33 abgeschlossen ist.

Um in dem Ringkanal 23 eine Strömung in einer vorgegebenen Absaugrichtung 25 (siehe auch Fig. 4) zu erzeugen, sind längs der Anschlagkante 13 Absaugdüsen 24 in der Abdeckung 22 angebracht, die in ein dahinterliegendes Absaugrohr 28 münden und die so bemessen sind, dass auch an der Einlegestation 6 Umgebungsluft 41 in den Ringkanal 23 einströmt. Dabei lohnt es sich den Abstand 27 der Abdeckung 22 zu den höchsten Kammspitzen klein zu halten, um die Absaugleistung kleiner dimensionieren zu können. Wird beispielsweise für eine bestimmte Anordnung der Absaugdüsen 24 bei einem Abstand 27 von 8 mm eine ausreichende Strömung in Absaugrichtung 25 erzeugt, so ist diese ungenügend, wenn man den Abstand auf das Doppelte vergrössert und ein Abstand 27 von mehr als 25 mm über die Länge des Webrotors lässt keine sichere Flugentsorgung mehr zu. Dies zeigt aber auch, dass der Lage der Abdeckung 22 zum Webrotor 2 entsprechend Aufmerksamkeit zu schenken ist. Aus diesem Grund ist der Deckel 30 mit einer geführten Bewegung 29 abhebbar und wieder in Arbeitsstellung zu bringen, was z.B. mit verbundenen Schwenkarmen 57 (siehe Fig. 3) möglich ist. Dabei kann der Deckel 30 soweit weggefahren werden, dass auch der Holm 17 mitsamt dem Breithalter 16 mit einer Ausfahrbewegung 35 vom Stützbalken 15 weggefahren werden kann, um das Tuch 14 freizugeben. Der Deckel 30 enthält auch noch eine Schallisolation 31, um das Geräusch vom Anschlagen zu dämpfen.

Bei der Schussankunft ist in der Stirnwand 33 eine Zusatzabsaugdüse 34 in Schussrichtung angeordnet, die eine in Drehrichtung verzerrte Form aufweist, um die unter Drehung mit dem Wanderfeld 51 eintreffenden Schussfadenspitzen einzufangen, um die Luftimpulse vom Schusseintrag ohne Umlenkung aus dem Ringkanal 23 abzuführen und um den Schuss an seiner Spitze unter Vorspannung für einen eventuellen Klemm- und Schneidvorgang zu strecken.

In Fig. 2 ist die Zusatzdüse 34 hinter einer Aussparung in der mit dem Deckel 30 verbundenen Stirnwand 33 angebracht und weist einen Kragen auf, mit dem der Rest der Aussparung abgedeckt ist. Die Zusatzabsaugdüse 34 ist unabhängig vom Deckel 30 am Holm 17 mit einer Bride 39 befestigt. Am Ende der Kammreihe 3 ist der Ringkanal 23 durch einen wegen der fehlenden Kammreihen grösseren ringförmigen Kanal 32 bis zur Stirnwand 33 fortgesetzt, um zusätzliche Vorrichtungen wie zum Beispiel eine in ihren Umrissen angedeutete Schneid- und Streckvorrichtung 40 und Schusswächter anzubringen. Die Absaugdüsen 24 münden unmittelbar in das Absaugrohr 28. Das Absaugrohr 28 selbst ist auf der Höhe der Stirnwand 33 mit einem Boden verschlossen und führt die Luft entgegen der Einschussrichtung ab. Dies ermöglicht es, hinter der Stirnwand 33 im Deckel 30 Raum für weitere Elemente vorzusehen, ohne die Abfuhr vom Flug zu beeinträchtigen.

In Figur 1 schliesst an den Stützbalken 15 in umlaufender Richtung 20 eine Abdeckung 36 an, die als Schürze 37 auf den Tragarmen 8 aufliegt und bis an die Einlegeschienen 10 reicht. Der bewegliche Teil der Schürze 37 besteht aus einer 2 mm starken Teflonfolie, die bei entsprechendem Unterdruck auf der Innenseite an den Kammspitzen streifen kann. Mit dieser Massnahme ist der entstehende Flug weitgehend gekapselt. Es können keine Flugansammlungen entstehen, die das Einlegen an den Kämmen stören und der Flug kann weitgehend mit dem Absaugstrom entsorgt werden. So wurden beispielsweise bei einer Reihenfachwebmaschine auf 1 Million Schuss 400 Gramm Flug festgestellt, die zu mehr als 200 Gramm ausgeschleust und entsorgt werden konnten, während eine vergleichbare Projektilwebmaschine mehr Flug aufwies, der nicht entfernt werden konnte.

In Figur 4 ist der Lufthaushalt schematisch und teilweise in Abwicklung zusammengefasst. Der Ringkanal 23 und der ringförmige Kanal 32 sind auf dem Webrotor 2 strichliert angedeutet. Am Webrotor 2, der in Drehrichtung 20 dreht, ist auf der rechten Stirnseite eine Drucklufteinspeisung 52 für Staffettendüsen aufgeführt, welche Wanderfelder 51 auf einer Schraubenlinie im Bereich des Ringkanals 23 in den hier nicht gezeigten Fächern erzeugen. Auf der linken Stirnseite des Webrotors 2 sind ein Antriebsmotor 48 und ein Getriebe 49 angedeutet. Einschussdüsen 50, die mit dem Webrotor 2 mitrotieren, werden über einen ortsfesten Teil mit Druckluft 53 und mit Schussfäden (hier nicht gezeigt) aus einer Schussfadenaufbereitung versorgt. Die Ringkanäle 23, 32 sind oben bis auf die Absaugdüsen 24 verschlossen, welche in Schussrichtung engere Abstände zueinander aufweisen, um einen wachsenden Absaugquerschnitt zu erreichen. Die rechte Stirnwand 33 schliesst bis auf die Zusatzabsaugdüse 34 den ringförmigen Kanal 32 ebenfalls ab. Die Absaugleistung der Absaugdüsen sollte so hoch sein, dass keine Rückströmung im Ringkanal 23 eintritt, sondern eher noch Luft 41 aus der Umgebung angesogen wird, um eine Strömung in Absaugrichtung 25 entlang einer Schraubenlinie zu erzeugen. Dabei muss nicht nur die durch die Einschussdüsen 50 und die Wanderfelder 51 unter Druck eingeblasene Luft, sondern auch ein Teil der von den Kammreihen mitbewegten Luft - bei beispielsweise 2 800 Schuss pro Minute treten immerhin mehr als 46 Kammreihen pro Sekunde in den Ringkanal 23 ein - entfernt werden, welche teilweise durch die Kettfäden am Anschlag beim Wegtauchen der Kämme zurückgehalten wird.

Der Flug wird mit der Luft aus dem Absaugrohr 28 und der Zusatzabsaugdüse 34 von einem Sauggebläse 42 über einen Filter 44 abgesogen. Eine Schussfördereinrichtung 11 ist durch ein Gehäuse 46 so gekapselt, dass über das gleiche Sauggebläse 42 Aussenluft 41 mit so hoher Geschwindigkeit durch die Schussfördereinrichtung hindurch angesogen wird, dass der Flug über eine Zuleitung 47 ebenfalls dem Filter 44 zugeführt wird. Aus dem Filter 44 findet in grösseren Zeitintervallen eine Flugentsorgung 45 statt.

Da die mit dem Sauggebläse 42 wegbeförderte Luft einen grossen Anteil der Reibungswärme am Webrotor abführt und erwärmt ist, lohnt es sich auch die Wärme von Motor 48 und Getriebe 49 mit einem weiteren Sauggebläse-43 abzuführen, indem angesaugte Aussenluft 41 durch eine Verschalung an Motor und Getriebe entlang geführt wird. Ebenso kann eine hier nicht gezeigte Steuerung mit dem Sauggebläse 43 gekühlt werden. Beide Luftströme sind als Abluft 54 auf ein Rohr zusammengeführt und können zum Beispiel über einen Abluftkanal nach ausserhalb des Aufstellungsraumes geführt werden.

Bei einer installierten Leistung von etwa 8 Kilowatt an einer Reihenfachwebmaschine wird beispielsweise 1 Kilowatt für einen Warenbaumantrieb und einen Kettnachlass verbraucht, während der Wärmeanteil der restlichen Leistung, die sich zusammensetzt aus etwa 1,2 Kilowatt für die Sauggebläse 42, 43 und vielleicht gegen 5 Kilowatt für Motor 48, für Schussaufbereitung 11 und für Steuerung inklusive Einlegearbeit, weitgehend von der Atmosphäre des Aufstellraumes ferngehalten werden kann.

In Figur 3 ist der Lauf der Kettfäden 7 gezeigt, die von einem Kettbaum 60 über Umlenkungen 18 zur Einlegestation 6 und durch den Ringkanal 23 um den Webrotor 2 zum Anschlag geführt sind, den sie als Tuch 14 verlassen, welches über weitere Umlenkungen 18 und eine Antriebsrolle 56 auf einen Warenbaum 55 aufgezogen wird. Ueber eine Zuleitung 58 wird konditionierte Luft 62 in einen Klimakanal 59 gebracht und in ihrer Geschwindigkeit verlangsamt. Die konditionierte Luft tritt über viele kleine Oeffnungen und wegen des Druckunterschieds über die Oeffnungen gleichmässig verteilt in eine Kammer 64, die durch Seitenbleche 61 und den Kettbaum 60 gebildet wird. Die Kammer 64 ist durch die relativ dicht liegenden Kettfäden 7 abgedeckt, durch welche die konditionierte Luft gleichmässig bei kleiner Geschwindigkeit durchtreten muss und in die Atmosphäre vom Aufstellungsraum gelangt. Eine solche Anordnung hat sich als recht oekonomische Lösung zum Konditionieren der Kettfäden erwiesen. Durch die relativ grosse Länge der frei liegenden Kettfäden 7, die zwischen Kettbaum 60 und Webrotor 2 der konditionierten Luft ausgesetzt sind, ist auch bei hohen Schusszahlen die Einwirkzeit für das Konditionieren ausreichend.

Natürlich lassen sich die hier beschriebenen Details, die nicht vom Webrotor oder der Einlegestation beeinflusst sind, auch bei anderen Webmaschinen als den Reihenfachwebmaschinen anwenden.

## Patentansprüche

1. Reihenfachwebmaschine mit einem Webrotor (2), der mit Einlege- und Anschlagkämmen (4, 5) bestückt ist, der mit den Einlegekämmen (4) an seiner Peripherie Kettfäden (7) yon einer Einlegestation (6) bis zu einem Anschlag (13) in Form von Fächern (21) durchkämmt, während in die Fächer (21) Schussfäden (12) aus einer Schussfadenaufbereitung eingespiesen werden, und der mit den Anschlagkämmen (5) die eingetragenen Schüsse (12) an den Anschlag (13) vom gebildeten Gewebe (14) anschlägt, dadurch gekennzeichnet, dass der Webrotor (2) im Bereich der Kämme (4, 5) in umlaufender Richtung (20) von der Einlegestation (6) bis unmittelbar an den Anschlag (13) durch eine einen Ringkanal (23) bildende Abdeckung (22) abgedeckt ist und dass längs der Anschlagkante (13) Absaugdüsen (24) angebracht sind, die eingebrachte Luft mitsamt dem entstandenen Flug aus dem Ringkanal (23) absaugen.

2. Reihenfachwebmaschine nach Anspruch 1, dadurch gekennzeichnet, dass der Ringkanal (23) eine mittlere Weite (27) von der Abdeckung (22) zu den höchsten Kammspitzen aufweist, die weniger als 25 mm beträgt.

3. Reihenfachwebmaschine nach einem der Ansprüche 1 oder 2, dadurch gekennzeichnet, dass der Anteil an Düsenquerschnitt von Absaugdüsen (24) pro Längeneinheit in Schussrichtung gesehen zunimmt, um einen Rückstau zu vermeiden.

4. Reihenfachwebmaschine nach einem der Ansprüche 1 bis 3, dadurch gekennzeichnet, dass unter Absaugwirkung der Absaugdüsen (24) am Einlauf und am Auslauf des Ringkanals (23) ein Unterdruck gegenüber Atmosphäre besteht, um wenig Flug gegen aussen zu verlieren.

5. Reihenfachwebmaschine nach einem der Ansprüche 1 bis 4, dadurch gekennzeichnet, dass die Absaugdüsen (24) in der Abdeckung (22) angebracht sind und auf ein gemeinsames längs der Anschlagkante (13) verlaufendes Absaugrohr (28) führen.

6. Reihenfachwebmaschine nach einem der Ansprüche 1 bis 3, dadurch gekennzeichnet, dass der Teil der Abdeckung (22), der die Fächer (21) überdeckt, als Deckel (30) ausgeführt ist, der mit einer geführten Bewegung (29) entfernbar und wieder montierbar ist.

7. Reihenfachwebmaschine nach Anspruch 6, dadurch gekennzeichnet, dass der Deckel (30) soweit entfernbar ist, dass Elemente an der äusseren Seite des entstehenden Gewebes (14) wie zum Beispiel Breithalter (16) oder Schussbruchbehebung zugänglich sind und ausfahrbar gestaltet werden können.

8. Reihenfachwebmaschine nach einem der Ansprüche 1 bis 7, dadurch gekennzeichnet, dass der Ringkanal (23) auf der Schussankunftseite ausserhalb der Kämme (4, 5) durch einen ringförmigen Kanal (32) fortgesetzt ist, der eine Stirnwand (33) zur Abdichtung gegen den Webrotor (2) aufweist und dass an der Stirnwand (33) in Drehrichtung (20) vor der Anschlagkante (13) eine mit ihrem Querschnitt dem ringförmigen Kanal (32) folgende Zusatzabsaugdüse (34) im Bereich der Schussfadenspitzen angebracht ist, um Flug abzusaugen und um die Schussfäden (12) besser auszurichten.

9. Reihenfachwebmaschine nach Anspruch 8, dadurch gekennzeichnet, dass in den ringförmigen Kanal (32) hineinragende Elemente (40), wie beispielsweise Schussfadenwächter oder eine Schneid- und Streckvorrichtung, in Drehrichtung stromlinienförmige Aussenkonturen aufweisen, um Flugansammlungen klein zu halten.

10. Reihenfachwebmaschine nach einem der Ansprüche 1 bis 9, dadurch gekennzeichnet, dass in Drehrichtung vom Anschlag (13) bis zur Einlegestation (6) weitere Abdeckungen (36) um den Webrotor (2) gelegt sind, die einen geringen Abstand zu den Kammspitzen einnehmen, um Ansammlungen von Flug zu vermeiden.

11. Reihenfachwebmaschine nach Anspruch 10, dadurch gekennzeichnet, dass Teile von Abdeckungen (36) als verformbare Schürze (37) ausgeführt sind, die in Drehrichtung (20) unter Unterdruck auf der Innenseite an den Spitzen der Kämme streifen kann.

12. Reihenfachwebmaschine nach Anspruch 11, dadurch gekennzeichnet, dass die Schürze (37) aus einer dicken Folie zum Beispiel aus "Teflon" besteht, deren Abrieb eine Schmierwirkung auf den Kämmen beim Einlegen und Durchkämmen der Fächer bewirkt.

13. Reihenfachwebmaschine nach Anspruch 8, dadurch gekennzeichnet, dass die Zusatzabsaugdüse (34) und das Absaugrohr (28) sowie weitere Flugsammelleitungen (47) wie zum Beispiel aus einer Schussfördereinrichtung (11) über einen Filter (44) auf ein zentrales Sauggebläse (42) geführt sind.

14. Reihenfachwebmaschine nach Anspruch 13, dadurch gekennzeichnet, dass die Austrittsluft aus dem zentralen Sauggebläse und die austretende Kühlluft von Motoren und Steuerung an der Maschine zusammengeführt sind, um sie aus dem Aufstellraum herauszuführen.

15. Reihenfachwebmaschine nach einem der Ansprüche 1 bis 14, dadurch gekennzeichnet, dass sie einen Klimakanal (59) aufweist, der mit konditionierter Luft (62) anspeisbar ist und dessen Ende zur Atmosphäre hin mit den Kettfäden (7) zwischen Kettbaum (60) und Einlegestation (6) abgedeckt ist, um die Kettfäden (7) mit der durchtretenden Luft (62) zu konditionieren.

## Claims

1. Series shed weaving machine with a weaving rotor (2) which is equipped with insertion and beat-up combs (4, 5) and which combs through warp threads (7) with the insertion combs (4) at its periphery from a laying-in station (6) up to a cloth edge (13) in the form of sheds (21), while weft threads (12) are fed into the sheds (21) from a weft thread preparation, with the beat-up combs (5) of the weaving rotor beating up the inserted weft threads (12) against the edge (13) of the formed cloth (14), characterised in that the weaving rotor (2) is covered by a cover (22) forming a ring channel (23) in the region of the combs (4, 5) from the laying-in station (6) directly up to of the cloth edge (13) in the direction of rotation; and in that suction nozzles (24) are mounted along the cloth edge (13) which suck out from the ring channel (23) the introduced air along with the arising fly.

2. Series shed weaving machine in accordance with claim 1 characterised in that the ring channel (23) has an average distance (27) from the cover (22) to the highest comb tips which is less than 25 mm.

3. Series shed weaving machine in accordance with claim 1 or 2 characterised in that the proportion of the nozzle cross-section of the suction nozzles (24) per unit length increases when seen in the weft insertion direction in order to avoid congestion.

4. Series shed weaving machine in accordance with one of the claims 1 to 3, characterised in that a depression relative to atmospheric pressure is present at the inlet and outlet of the ring channel (23) under the suction effect of the suction nozzles (24) in order that less fly is lost to the exterior.

5. Series shed weaving machine in accordance with one of the claims 1 to 4 characterised in that the suction nozzles (24) are mounted in the cover (22) and lead to a common suction tube (28) extending along the beat-up edge (13).

6. Series shed weaving machine in accordance with one of the claims 1 to 3, characterised in that the part of the cover (22) which covers the sheds (21) is executed as a cover (30) which is removable and remountable with a guided movement (29).

7. Series shed weaving machine in accordance with claim 6 characterised in that the cover (30) is removable to such an extent that elements at the outer side of the cloth (14) being produced, such as the temple (16) or the weft break mender for example, are accessible and can be designed to move outwardly.

8. Series shed weaving machine in accordance with one of the claims 1 to 7 characterised in that the ring channel (23) is extended at the weft-thread arrival side outside of the combs (4, 5) by a ring-shaped channel (32) which has a side wall (33) to seal relative to the weaving rotor (2); and in that an additional suction nozzle (34) with its cross-section following the ring-shaped channel (32) is mounted at the side wall (33) before the beat-up edge (13) in the direction of rotation (20) in the region of the warp thread ends in order to suck up fly and to better align the weft threads (12).

9. Series shed weaving machine in accordance with claim 8 characterised in that elements (40) protruding into the ring-shaped channel (32), such as weft thread monitors or a cut and stretch device for example, have outer contours streamlined in the direction of rotation in order to keep the accumulation of fly small.

10. Series shed weaving machine in accordance with one of the claims 1 to 9 characterised in that further covers (36) are placed around the weaving rotor (2) in the direction of rotation from the cloth edge (13) to the laying-in station (6) and have a smaller distance from the comb tips in order to avoid accumulations of fly.

11. Series shed weaving machine in accordance with claim 10 characterised in that parts of the covers (36) are executed as deformable aprons (37) which can brush against the tips of the combs in the direction of rotation (20) in the presence of low pressure at the inner side.

12. Series shed weaving machine in accordance with claim 11 characterised in that the apron (37) consists of a thick foil, of Teflon for example, the abrasion of which effects a lubricating action on the combs during the laying-in and combing through of the sheds.

13. Series shed weaving machine in accordance with claim 8 characterised in that the additional suction nozzle (34) and the suction tube (28) as well as further fly collection lines (47) such as those from a weft thread conveying device (11) are led via a filter (44) to a central suction fan (42).

14. Series shed weaving machine in accordance with claim 13 characterised in that the air emerging from the central suction fan and the cooling air emerging from the motors and control system are brought together at the machine in order to convey them out of the installation room.

15. Series shed weaving machine in accordance with one of the claims 1 to 14 characterised in that it has an air conditioning channel (59) which can be supplied with conditioned air (62) and the end of which toward the atmosphere is covered by the warp threads (7) between the warp beam (60) and the laying-in station (6) in order to condition the warp threads (7) with the air (62) passing through.

## Revendications

1. Métier à tisser multiphase à foule linéaire avec un rotor de tissage (2) qui est garni de peignes d'insertion et de butée (4, 5), qui peignent avec les peignes d'insertion (4) à sa périphérie des fils de chaîne (7) d'une station d'insertion (6) jusqu'à une butée (13) sous forme de foules (21) tandis que dans les foules (21) sont insérés des fils de trame (12) d'une préparation de fil de trame et qui fait buter avec les peignes de butée (5) les trames insérées (12) contre la butée (13) du tissu formé (14), caractérisé en ce que le rotor de tissage (2), au voisinage des peignes (4, 5), dans la direction du pourtour (20), est recouvert depuis la station d'insertion (6) jusqu'à directement la butée (13) par un recouvrement (22) formant un canal annulaire (23) et en ce que des buses d'aspiration (24) sont disposées le long de l'arête de butée (13) qui aspirent l'air introduit conjointement avec le duvet produit du canal annulaire (23).

2. Métier à tisser multiphase à foule linéaire selon la revendication 1, caractérisé en ce que le canal annulaire (23) présente une largeur moyenne (27) depuis le recouvrement (22) vers les pointes de peigne les plus élevées, qui est inférieure à 25 mm.

3. Métier à tisser multiphase à foule linéaire selon l'une des revendications 1 ou 2, caractérisé en ce que la part en section transversale de buse des buses d'aspiration (24) augmente, par unité de longueur, en regardant dans la direction de la trame, pour éviter une retenue.

4. Métier à tisser multiphase à foule linéaire selon l'une des revendications 1 à 3, caractérisé en ce que sous l'effet d'aspiration des buses d'aspiration (24), il existe à l'entrée et à la sortie du canal annulaire (23) une dépression par rapport à l'atmosphère pour perdre peu de duvet vers l'extérieur.

5. Métier à tisser multiphase à foule linéaire selon l'une des revendications 1 à 4, caractérisé en ce que les buses d'aspiration (24) sont disposées dans le recouvrement (22) et mènent vers un tuyau d'aspiration commun (28) s'étendant le long de l'arête de butée (13).

6. Métier à tisser multiphase à foule linéaire selon l'une des revendications 1 à 3, caractérisé en ce que la partie du recouvrement (22) qui recouvre les foules (21) est réalisée sous forme de couvercle (30) qui, avec un mouvement guidé (29) peut être enlevé et remonté.

7. Métier à tisser multiphase à foule linéaire selon la revendication 6, caractérisé en ce que le couvercle (30) peut être enlevé suffisamment pour que des éléments au côté extérieur du tissu produit (14), comme par exemple un templet (16) ou une suppression de rupture de trame deviennent accessibles et puissent être sortis.

8. Métier à tisser multiphase à foule linéaire selon l'une des revendications 1 à 7, caractérisé en ce que le canal annulaire (23) est prolongé sur le côté d'arrivée de trame à l'extérieur des peignes (4, 5) par un canal annulaire (32) qui présente une paroi frontale (33) pour l'étanchéité contre le rotor de tissage (2) et en ce qu'il est disposé à la paroi frontale (33) dans la direction de rotation (20) devant l'arête de butée (13) une buse d'aspiration additionnelle (34) suivant, par sa section transversale, le canal annulaire (32), au voisinage des pointes de fil de trame pour aspirer le duvet et pour mieux orienter les fils de trame (12).

9. Métier à tisser multiphase à foule linéaire selon la revendication 8, caractérisé en ce que des éléments (40) faisant saillie dans le canal annulaire (32), comme par exemple des casse-trames ou un dispositif de coupe et d'étirage, présentent dans la direction de rotation des contours extérieurs aérodynamiques pour maintenir des accumulations de duvet à un niveau réduit.

10. Métier à tisser multiphase à foule linéaire selon l'une des revendications 1 à 9, caractérisé en ce que, dans la direction de rotation, depuis la butée (13) jusqu'à la station d'insertion (6), d'autres recouvrements (36) sont placés autour du rotor de tissage (2) qui présentent un faible écart relativement aux pointes de peigne pour éviter des accumulations de duvet.

11. Métier à tisser multiphase à foule linéaire selon la revendication 10, caractérisé en ce que des parties de recouvrement (36) sont réalisées sous forme de tablier déformable (37) qui, dans la direction de rotation (20), sous dépression, effleure sur le côté intérieur les pointes des peignes.

12. Métier à tisser multiphase à foule linéaire selon la revendication 11, caractérisé en ce que le tablier (37) est constitué d'une feuille épaisse, par exemple en "Téflon" dont le produit d'abrasion a un effet de graissage sur les peignes lorsqu'on insert et peigne les foules.

13. Métier à tisser multiphase à foule linéaire selon la revendication 8, caractérisé en ce que la buse d'aspiration additionnelle (34) et le tuyau d'aspiration (28) ainsi que d'autres conduits collecteurs de duvet (47) comme, par exemple, d'un dispositif convoyeur de trame (11) sont guidés à travers un filtre (44) sur une soufflerie d'aspiration centrale (42).

14. Métier à tisser multiphase à foule linéaire selon la revendication 13, caractérisé en ce que l'air de sortie de la soufflerie d'aspiration centrale et l'air de refroidissement sortant des moteurs et de la commande sont réunis à la machine pour l'évacuer de la pièce de montage.

15. Métier à tisser multiphase à foule linéaire selon l'une des revendications 1 à 14, caractérisé en ce qu'il présente un canal climatique (59) qui peut être alimenté en air conditionné (62) et dont l'extrémité est recouverte vers l'atmosphère par les fils de chaîne (7) entre l'ensouple (60) et la station d'insertion (6) pour conditionner les fils de chaîne (7) avec l'air passant (62).
